# EUROPÄISCHE PATENTSCHRIFT

(11) **EP 1 232 510 B1**
(45) Veröffentlichungstag und Bekanntmachung des Hinweises auf die Patenterteilung: **19.05.2004**
(21) Anmeldenummer: 00976013.3
(22) Anmeldetag: 08.11.2000
(51) Int. Cl.: H01H 85/32

(54) **SCHALTERSICHERUNGSEINHEIT MIT SICHERUNGSHALTER UND SICHERUNGS-ZUSTANDSMELDER**
CIRCUIT PROTECTION UNIT WITH FUSE CARRIER AND FUSE STATUS INDICATOR
UNITE COUPE-CIRCUIT COMPORTANT UN SUPPORT DE FUSIBLE ET UN INDICATEUR D'ETAT DE FUSIBLE

(30) Priorität: 23.11.1999 DE 19956295; 23.11.1999 DE 29920554 U
(43) Veröffentlichungstag der Anmeldung: 21.08.2002
(73) Patentinhaber: Bruchmann, Klaus, D-96450 Coburg (DE)
(72) Erfinder: Bruchmann, Klaus, D-96450 Coburg (DE)
(74) Vertreter: Groening, Hans Wilhelm, Dipl.-Ing.
(86) Internationale Anmeldenummer: PCT/EP2000/011041
(87) Internationale Veröffentlichungsnummer: WO 2001/039233

(56) Entgegenhaltungen:
- DE-A- 19 800 779

## Beschreibung

Die Erfindung betrifft eine Schaltersicherungseinheit mit zwei Anschlußkontakten, in die ein Sicherungshalter zur Aufnahme eines Sicherungseinsatzes mit einem Kopfkontakt und einem Fußkontakt einsetzbar ist, wobei ein erster Anschlußkontakt über einen steuerbaren Unterbrechungskontakt, der ein Brückenelement aufweist, mit dem Fußkontakt oder dem Kopfkontakt des Sicherungseinsatzes verbindbar ist. Der Sicherungshalter oder die Schaltersicherungseinheit umfassen dabei einen Sicherungs-Zustandsmelder zur Überprüfung des in den Sicherungshalter einsetzbaren Sicherungseinsatzes oder des Schaltzustandes.

Schaltersicherungseinheiten mit einem Sicherungshalter für einen Sicherungseinsatz sind in mannigfaltigen Ausführungen sowohl zur elektrischen Absicherung in Gebäuden und Wohnungen als auch zur elektrischen Absicherung von Maschinen oder Produktionsanlagen bekannt.

Zur Kontrolle des Zustandes des Sicherungseinsatzes oder des Schaltzustandes ist es bei solchen Schaltersicherungseinheiten vorteilhaft, einen Sicherungs-Zustandsmelder vorzusehen. Solche Zustandsmelder geben ein in der Regel optisches Signal zumindest immer dann, wenn bei einem betriebsbereiten Zustand der Schaltersicherungseinheit der Kontakt über den Sicherungseinsatz nicht mehr hergestellt werden kann, weil beispielsweise die leitende Brücke in einer Schmelzsicherung durchgebrannt ist. Die Zustandsmelder sollen in keinem Fall ein Signal abgeben, wenn die Schaltersicherungseinheit sich in einem betriebsbereiten Zustand befindet und keine Defekte an dem Sicherungseinsatz vorliegen.

Je nach Kontaktierung kann vorgesehen sein, daß der Sicherungs-Zustandsmelder auch dann ein Signal erzeugt, wenn sich der Sicherungshalter mit dem Sicherungseinsatz in einer betriebsbereiten Stellung befindet, die Schaltersicherungseinheit sich jedoch in einer Ausschaltstellung befindet, bei der beispielsweise der Kontakt durch einen Schalter an einer Stelle innerhalb der Schaltersicherungseinheit unterbrochen ist.

Es sind Schaltersicherungseinheiten bzw. Sicherungshalter mit unterschiedlichen Kontaktierungen für einen solchen Sicherungs-Zustandsmelder bekannt. So ist es möglich, im Sicherungseinsatz selbst neben dem Schmelzleiter eine Leitung zur Kontaktierung des Zustandsmelders einzubringen. Dies hat aber insbesondere den Nachteil, daß die Herstellung und die Abstimmung des Sicherungseinsatzes kompliziert wird, da die Leitung zur Kontaktierung des Sicherungs-Zustandsmelders Raum einnimmt, der üblicherweise für den Quarz-Sand zur Isolierung der Schmelzleitung vorgesehen ist. Auch wird beim Betrieb durch den Schmelzleiters eine Hitze entwickelt, die den Leiter zur Kontaktierung des Zustandsmelders beschädigen kann.

Aus der DE 198 00 779 A1 ist ein Sicherungshalter mit integrierter Anschlußleitung für einen Zustandsmelder bekannt. Dabei sind in dem Sicherungshalter Anschlußleitungen vorgesehen, die den Sicherungs-Zustandsmelder direkt mit dem Kopf- und dem Fußkontakt des Sicherungseinsatzes verbinden. Auch bei dieser Ausgestaltung besteht die Gefahr, daß die Anschlußleitungen, die sich in der Nähe insbesondere des Fußkontaktes befinden, bei während Schaltvorgängen auftretenden Schaltlichtbögen beschädigt werden. Auch befinden sich sowohl der Sicherungs-Zustandsmelder als auch sämtliche Anschlußleitungen innerhalb des Sicherungshalters, so daß nur eine geringe Flexibilität zur Anordnung insbesondere der optischen Anzeige des Sicherungs-Zustandsmelders gegeben ist.

Es ist Aufgabe der vorliegenden Erfindung, eine Schaltersicherungseinheit mit einem Sicherungshalter zur Aufnahme eines Sicherungseinsatzes zur Verfügung zu stellen, die einen Sicherungs-Zustandsmelder umfaßt, wobei eine hohe Flexibilität bei der Anordnung der Elemente des Sicherungs-Zustandsmelders und der entsprechenden Anschlußleitungen gegeben ist, gleichzeitig eine hohe Betriebssicherheit und geringer Verschleiß sichergestellt ist.

Die Aufgabe wird durch eine Schaltersicherungseinheit nach Anspruch 1 gelöst, die Ansprüche 2 bis 10 betreffen besonders vorteilhafte Ausführungsformen der erfindungsgemäßen Schaltersicherungseinheit. Ansprüche 11 bis 13 betreffen ein Schaltersicherungssystem, welches mindestens zwei erfindungsgemäße Schaltersicherungseinheiten nach einem der Ansprüche 1 bis 10 umfaßt.

Erfindungsgemäß wird die Aufgabe dadurch gelöst, daß ein erster Kontakt des Sicherungs-Zustandsmelders über eine elektrisch leitende Verbindung ausschließlich mit dem Brückenelement des Unterbrechungskontakts der Schaltersicherungseinheit verbunden ist und ein zweiter Kontakt des Sicherungs-Zustandsmelders über eine elektrisch leitende Verbindung direkt mit dem zweiten Anschlußkontakt der Schaltersicherungseinheit verbunden ist.

Bevorzugt ist dabei der erste Kontakt über einen Leiter mit einem räumlich fixierten Ende einer das Brückenelement mit Vorspannung belastender Federvorrichtung des Unterbrechungskontakts verbunden, wobei auch die Federvorrichtung aus leitendem Material besteht.

Dadurch wird zum einen erreicht, daß eine hohe Variabilität bei der Anordnung des Sicherungs-Zustandsmelders und der entsprechenden Anschlußleitungen erreicht wird, da alle Elemente sowohl in dem Sicherungshalter als auch in der Schaltersicherungseinheit vorgesehen werden können. Insbesondere die bevorzugte optische Anzeige des Sicherungs-Zustandsmelders kann je nach Ausgestaltung der Schaltersicherungseinheit so positioniert werden, daß sie ohne erhöhten baulichen Aufwand von außen gut sichtbar ist.

Die Anschlußleitungen für den Sicherungs-Zustandsmelder können entfernt von den Bereichen liegen, in denen während des Betriebs Hitze erzeugt wird oder in denen bei Schaltvorgängen Schaltlichtbögen auftreten können.

Ferner ist es auch vorteilhaft, einen Großteil der Anschlußleitungen in der Schaltersicherungseinheit vorzusehen, da diese als Hauptbauteil in der Regel für eine längere Lebensdauer ausgelegt sein wird als die unter Umständen häufiger auszutauschenden Sicherungshalter oder Sicherungseinsätze selbst.

Bei einer Kontaktierung des Brückenelements an einem fixierten Ende einer das Brückenelement mit Vorspannung belastenden Federvorrichtung werden darüberhinaus flexible Anschlußleitungen zu dem Sicherungs-Zustandsmelder vermieden, was die Gefahr von insbesondere durch Verschleiß hervorgerufenen Fehlfunktionen des Sicherungs-Zustandsmelders deutlich senkt.

Bevorzugt umfaßt der Sicherungs-Zustandsmelder eine optische Anzeige, die vorteilhafterweise innerhalb eines Gehäuses eines Sicherungshalters vorgesehen ist. Das Gehäuse des Sicherungshalters kann dabei ein Halbgehäuse sein, das im wesentlichen nur den Bereich des Kopfkontaktes einer Sicherung aufnimmt, oder ein Vollgehäuse sein, das den Sicherungseinsatz im wesentlichen vollständig aufnimmt und lediglich Zugänge zur Kontaktierung des Sicherungseinsatzes freiläßt. Das Gehäuse des Sicherungshalters und ggf. Teile der Schaltersicherungseinheit weisen dabei ein Fenster auf, so daß die optische Anzeige von außen sichtbar ist.

Besonders vorteilhaft ist es, einen Lichtwellenleiter vorzusehen, so daß Licht der optischen Anzeige an gut sichtbare Stellen weitergeleitet werden kann. Dadurch ist es zum einen möglich, das von der optischen Anzeige erzeugte Licht unabhängig von der Position der optischen Anzeige an gut zugängliche und gut sichtbare Positionen an der Schaltersicherungseinheit oder dem Sicherungshalter weiterzuleiten, zum anderen besteht auch die Möglichkeit, zusätzlich zu oder anstelle der nach außen sichtbaren optischen Indikation das von der optischen Anzeige erzeugte Licht an einem lichtempfindlichen Sensor, beispielsweise eine Photozelle, weiterzuleiten, um eine automatische Überwachung und ggf. Steuerung der Schaltersicherungseinheit zu ermöglichen.

Dies ist insbesondere dann vorteilhaft, wenn ein System aus mehreren Schaltersicherungseinheiten aufgebaut ist, so daß eine zuverlässige und verzögerungsfreie Überwachung sämtlicher Schaltersicherungseinheiten und eine mögliche automatische Steuerung des Gesamtsystems ermöglicht wird.

Nachstehend ist die Erfindung anhand der schematischen Zeichnung von zwei Ausführungsformen näher erläutert. Es zeigen:
- Fig. 1: eine Querschnittsansicht einer ersten Ausführungsform der erfindungsgemäßen Schaltersicherungseinheit mit einem der Schaltersicherungseinheit entnommenen Sicherungshalter mit einem Sicherungseinsatz;
- Fig. 2: die in Fig. 1 dargestellte Schaltersicherungseinheit, nachdem der Sicherungshalter mit dem Sicherungseinsatz eingesetzt worden ist;
- Fig. 3: die in den Fig. 1 und 2 gezeigte Schaltersicherungseinheit in ihrem Betriebszustand;
- Fig. 4: eine zweite Ausführungsform der erfindungsgemäßen Schaltersicherungseinheit in ihrem Betriebszustand; und
- Fig. 5: eine Photozellen-Überwachungsleiste zur Überwachung von drei erfindungsgemäßen Schaltersicherungseinheiten.

In Fig. 1 ist eine erste Ausführungsform einer erfindungsgemäßen Schaltersicherungseinheit 10 mit zwei Anschlußkontakten 60, 70 dargestellt, wobei ein Sicherungshalter 20 mit einem Sicherungseinsatz 30 der Schaltersicherungseinheit 10 entnommen ist. Die Anschlußkontakte 60, 70 der Schaltersicherungseinheit 10 können je nach Anwendung unterschiedlich belegt werden, es ist jedoch bevorzugt, daß der Anschlußkontakt 60 als Eingangskontakt dient, während der Anschlußkontakt 70 der Ausgangskontakt ist.

Der Anschlußkontakt 60 ist über eine unterbrochene Kontaktleitung 83 mit einem Kontaktbereich 84 für einen Fußkontakt 32 des Sicherungseinsatzes 30 verbunden.

Ein bewegliches und durch eine Feder 82 vorgespanntes Brückenelement 81 dient der Überbrückung der unterbrochenen Kontaktleitung 83. Das Brückenelement 81 wird durch ein Schaltersystem 120 betätigt. In der in Fig. 1 gezeigten Ausschaltstellung der Schaltersicherungseinheit 10 befindet sich ein Schalthebel 121 in einer geöffneten Stellung. Der Schalthebel 121 ist fest mit einer drehbaren Nockenscheibe 123 verbunden. An dieser Nockenscheibe 123 ist wiederum ein Schaltriegel 125 befestigt, der in der Ausschaltstellung das Brückenelement 81 gegen die Federkraft der Feder 82 in Fig. 1 nach unten drückt, so daß das Brückenelement 81 einen ausreichenden Abstand von der Kontaktleitung 83 aufweist und die Kontaktleitung 83 unterbrochen ist. Dadurch besteht keine elektrische Verbindung zwischen dem Anschlußkontakt 60, der hier als Eingangskontakt dient, und dem Kontaktbereich 84 für den Fußkontakt 32 des Sicherungseinsatzes 30.

Der als Ausgangskontakt dienende Anschlußkontakt 70 ist mit einer Kontaktleitung 71 zum Kontaktieren eines Kontaktelements 53 des Sicherungshalters 20 für einen Kopfkontakt 31 des Sicherungseinsatzes 30 verbunden.

Das Brückenelement 81 ist über die aus leitendem Material bestehende Feder 82 mit einer Anschlußleitung 92 für einen Sicherungs-Zustandsmelder 40 verbunden. Beim Einsatz des Sicherungshalters 20 mit dem Sicherungseinsatz 30 in die Schaltersicherungseinheit 10 wird die Anschlußleitung 92 mit einer Anschlußleitung 91 für den Sicherungs-Zustandsmelder in Kontakt kommen. Die Anschlußleitung 91 des Sicherungshalters 20 ist an einem ersten Kontaktpunkt 42 mit einer Platine 44 zur Steuerung einer Leuchtdiode 41 des Sicherungs-Zustandsmelders 40 verbunden.

Ein zweiter Kontaktpunkt 43 verbindet die Platine 44 über eine Kontaktvorrichtung 50, die aus einer Anschlußleitung 51, einer aus leitendem Material bestehenden Feder 52 und einem Kontaktelement 53 besteht, und über die Kontaktleitung 71 mit dem als Ausgangskontakt dienenden Anschlußkontakt 70. Die Feder 52 dient dazu, beim Einsatz des Sicherungshalters 20 den Sicherungseinsatz 30 zuverlässig mit Druck gegen den Kontaktbereich 84 der Schaltersicherungseinheit 10 vorzuspannen, so daß ein sicherer Kontakt gewährleistet ist.

Ein als Halbgehäuse ausgebildete Gehäuse 21 des Sicherungshalters 20 weist oberhalb der Leuchtdiode 41 eine Öffnung auf. In dieser Öffnung ist ein Teil eines Wellenleiters 100 eingebracht, so daß ein Leuchten der Leuchtdiode 41 durch den in dem Bereich der Öffnung des Gehäuses 21 eingebrachten Wellenleiter 100 und durch eine Öffnung 122 in dem Schalthebel 121 der Schaltersicherungseinheit 10 von außen sichtbar ist.

Der in der Öffnung eingebrachte Wellenleiter 100 erstreckt sich über eine Wellenleiterleitung 101 zu einer zweiten seitlichen Öffnung in dem Gehäuse 21 des Sicherungshalters 20 und weist dort einen zweiten Indikatorbereich 102 auf, durch den im Falle des Leuchtens der Leuchtdiode 41 ebenfalls ein Teil des Lichts ausgestrahlt wird. Das von dem Indikatorbereich 102 des Wellenleiters 100 ausgestrahlte Licht kann bei einem eingesetzten Sicherungshalter 20 von einer Photozelle 110 der Schaltersicherungseinheit 10 detektiert werden, um beispielsweise eine zusätzliche Meldung, möglicherweise eine akustische Meldung, auszulösen, oder auch um über ein Steuerungssystem die Schaltersicherungseinheit 10 oder ein System aus mehreren Schaltersicherungseinheiten 10 zu steuern.

Bei einem aus mehreren Schaltersicherungseinheiten 10 bestehenden Gesamtsystem kann die Photozelle 110 auch in eine Überwachungsleiste 200, die in Fig. 5 gezeigt ist, mit mehreren Photozellen 110 zur Überwachung der einzelnen in das Gesamtsystem eingebundenen Schaltersicherungseinheiten 10 eingesetzt werden. Durch eine logische Verknüpfung aller in der Überwachungsleiste 200 eingebundenen Photozellen 110 kann damit eine automatische Anzeige oder auch eine automatische Steuerung des Gesamtsystems bzw. einzelner Schaltersicherungseinheiten 10 gewährleistet werden.

Fig. 2 zeigt die in Fig. 1 dargestellte Ausführungsform der Schaltersicherungseinheit 10, in die die ebenfalls in Fig. 1 dargestellte Ausführungsform des Sicherungshalters 20 mit dem Sicherungseinsatz 30 in dem dafür vorgesehenen Bereich der Schaltersicherungseinheit 10 eingesetzt worden ist. Beim Einsetzen des Sicherungshalters 20 kontaktiert ein Teil des Gehäuses 21 ein Auswurfelement 130 der Schaltersicherungseinheit 10, das beim weiteren Einschieben des Sicherungshalters 20 gegen eine Auswurffeder 132 in Fig. 2 nach unten verschoben wird.

Ebenfalls wirkt ein Teil des Gehäuses 21 des Sicherungshalters 20 beim Einsatz mit einer Schräge 141 eines Verriegelungselements 140 der Schaltersicherungseinheit zusammen. Während des Einsetzens des Sicherungshalters 20 wird dabei das Verriegelungselement 140 gegen eine Verriegelungsfeder 142 in Fig. 2 nach links gedrückt, bis der Sicherungshalter vollständig eingesetzt ist. Durch die Federwirkung der Verriegelungsfeder 142 greift dann ein Rastelement 143 (Fig. 1) des Verriegelungselements 140 bzw. die teilweise als Fortsatz der Schräge 141 oder des Rastelements 143 ausgebildete Anschlußleitung 92 des Sicherungs-Zustandsmelders 40 in eine Rastnut 22 des Gehäuses 21 ein, so daß der Sicherungshalter 20 mit dem Sicherungseinsatz 30 in der Schaltersicherungseinheit in seiner eingesetzten und verriegelten Position festgehalten wird.

Durch ein manuelles Zurückdrücken des Verriegelungselements 140 gegen die Federspannkraft der Verriegelungsfeder 142 kann der Sicherungshalter 20 entriegelt werden. Nach der Entriegelung wird der Sicherungshalter 20 automatisch durch die Federkraft der Auswurffeder 132 über das Auswurfelement 130 aus der Schaltersicherungseinheit 10 ausgeworfen.

Der Schalthebel 121 der Schaltersicherungseinheit 10 befindet sich noch in seiner Ausschaltstellung, so daß das Brückenelement 81 durch den Schaltriegel 125 gegen die Federkraft der Feder 82 nach unten gedrückt wird und die Kontaktleitung 83 zwischen dem Kontaktbereich 84 für den Fußkontakt und den als Eingangskontakt dienenden Anschlußkontakt 60 unterbrochen ist. Die Platine 44 ist nun über den Kontaktpunkt 46, die Anschlußleitung 91, die Anschlußleitung 92 und die Feder 82 mit dem Brückenelement 81 verbunden, ein Kontakt mit dem Anschlußkontakt 60 besteht aufgrund der eben beschriebenen Ausschaltstellungen des Schalters 121 noch nicht.

Auf der anderen Seite ist die Platine 44 über den zweiten Kontaktpunkt 43, die Anschlußleitung 51, die Feder 50, das Kontaktelement 53 und die Kontaktleitung 71 direkt mit dem als Ausgangskontakt dienenden Anschlußkontakt 70 verbunden.

Fig. 3 zeigt die Schaltersicherungseinheit 10, bei der sich der Schalthebel 121 in seiner Einschaltstellung befindet. Durch das Umlegen des Schalthebels 121 in seine Einschaltstellung wird die mit dem Schalthebel 121 fest verbundene Nockenscheibe 123 um 90° im Uhrzeigersinn gedreht. Der ebenfalls mit der Nockenscheibe 123 verbundene Schaltriegel 125 folgt der Bewegung der Nockenscheibe 123, so daß das Brückenelement 81 durch die Federkraft der Feder 82 in Fig. 3 nach oben gedrückt wird und die Kontaktleitung 83 überbrückt. Dadurch wird der Anschlußkontakt 60 über die Kontaktleitung 83, das Brückenelement 81 und den Kontaktbereich 84 mit dem Fußkontakt 32 des Sicherungseinsatzes 30 verbunden. Der Kopfkontakt 31 des Sicherungseinsatzes 30 ist über das Kontaktelement 53 und die Kontaktleitung 71 mit dem Anschlußkontakt 70 verbunden, so daß mit einem funktionsfähigen Sicherungseinsatz 30 die Schaltersicherungseinheit freigeschaltet ist und ein Kontakt zwischen den Anschlußkontakten 60 und 70 besteht.

Die Platine 44 des Sicherungs-Zustandsmelders 40 ist nun ebenfalls über den ersten Kontaktpunkt 42, die Anschlußleitung 91, die Anschlußleitung 92, die Feder 82, das Brückenelement 81 und die Kontaktleitung 83 mit dem Anschlußkontakt 60 verbunden.

Ist der Sicherungseinsatz 20 funktionsfähig, d. h. niederohmig, entsteht eine Kurzschlußverbindung zwischen den Anschlußkontakten 60 und 70, so daß beide Kontaktpunkte 42 und 43 der Platine 44 auf gleichem Potential liegen, so daß über die Steuerung der Platine 44 die Leuchtdiode nicht leuchtet. Brennt nun der (nicht gezeigte) Schmelzleiter des Sicherungseinsatzes 30 durch, so ist der Kurzschlußkontakt zwischen den Anschlußkontakten 60 und 70 unterbrochen. Damit liegt der erste Kontaktpunkt 42 auf dem Potential des Anschlußkontakts 60, während der Kontaktpunkt 43 auf dem Potential des Anschlußkontakts 70 liegt, so daß aufgrund der vorliegenden Potentialdifferenz zwischen den beiden Kontaktpunkten 42 und 43 die Leuchtdiode 41 des Sicherungs-Zustandsmelders 40 leuchtet.

Das Leuchten der Leuchtdiode kann durch die oben bereits beschriebene Öffnung des Gehäuses 21 des Sicherungshalters 20 bzw. durch den entsprechenden Teil des Wellenleiters 100 und durch die Öffnung 122 in dem Schalthebel 121 der Schaltersicherungseinheit 10 von außen beobachtet werden. Darüberhinaus wird über die Wellenleiterleitung 101 das Leuchten der Leuchtdiode auch an den zweiten Indikatorbereich 102 weitergeleitet, so daß die Photozelle 110 das Leuchten der Leuchtdiode 41 detektieren kann.

Im Gegensatz zu den in den Fig. 1 bis 3 gezeigten Ausführungsformen der erfindungsgemäßen Schaltersicherungseinheit 10, die für eine Schmelzsicherung 30 nach DIN-Norm ausgelegt ist, zeigt die Fig. 4 eine zweite Ausführungsform einer erfindungsgemäßen Schaltersicherungseinheit 10, die für eine Schmelzsicherung 35 ausgelegt ist, wie sie gemäß NFC in Frankreich eingesetzt wird. In ihren funktionellen Merkmalen entspricht diese zweite Ausführungsform jedoch exakt der in den Fig. 1 bis 3 gezeigte Ausführungsform, so daß auf eine erneute, detaillierte Beschreibung verzichtet wird. Gleiche oder vergleichbare Bauteile wurden mit den gleichen Bezugsziffern bezeichnet.

In Fig. 5 ist eine Überwachungsleiste 200 für drei Schaltersicherungseinheiten 10 dargestellt. Die Überwachungsleiste 200 umfaßt drei Photozellen 110, die über Anschlußleitungen 201 und Anschlußkontakte 202 mit einer externen Steuervorrichtung verbunden werden können, um ggf. ein weiteres Signal, beispielsweise ein akustisches Signal, zu erzeugen, oder um die Schaltersicherungseinheit bzw. das Gesamtsystem über eine Steuervorrichtung zu steuern. Dafür können bekannte Steuervorrichtungen, logische Schaltungen und Computer eingesetzt werden.

### Bezugszeichenliste

- 10: Schaltersicherungseinheit
- 20: Sicherungshalter
- 21: Gehäuse (Sicherungshalter)
- 22: Rastnut
- 30: Sicherungseinsatz
- 31: Kopfkontakt
- 32: Fußkontakt
- 35: Sicherungseinsatz
- 40: Sicherungs-Zustandsmelder
- 41: Leuchtdiode
- 42: erster Kontakt (Sicherungs-Zstdsmelder)
- 43: zweiter Kontakt (Sicherungs-Zstdsmelder)
- 44: Platine
- 50: Kontaktvorrichtung
- 51: Anschlußleitung
- 52: Feder
- 53: Kontaktelement
- 60: Anschlußkontakt
- 70: Anschlußkontakt
- 71: Kontaktleitung
- 80: Unterbrechungskontakt
- 81: Brückenelement
- 82: Federvorrichtung
- 83: Kontaktleitung
- 84: Kontaktbereich (Fußkontakt)
- 91: Anschlußleitung
- 92: Anschlußleitung
- 100: Lichtwellenleiter
- 101: Lichtwellenleiterleitung
- 102: Indikatorbereich
- 110: Photozelle
- 120: Schaltersystem
- 121: Schalthebel
- 122: Öffnung
- 123: Nockenscheibe
- 124: Vorsprung
- 125: Schaltriegel
- 130: Auswurfelement
- 132: Auswurffeder
- 140: Verriegelungselement
- 141: Schräge
- 142: Verriegelungsfeder
- 143: Rastelement
- 200: Überwachungsleiste
- 201: Anschlußleitung
- 202: Anschlußkontakte

## Patentansprüche

1. Schaltersicherungseinheit (10) mit zwei Anschlußkontakten (60, 70), in die ein Sicherungshalter (20) zur Aufnahme eines Sicherungseinsatzes (30, 35) mit einem Kopfkontakt (31) und einem Fußkontakt (32) einsetzbar ist, wobei ein erster Anschlußkontakt (60) der Schaltersicherungseinheit (10) über einen steuerbaren Unterbrechungskontakt (80) mit einem Brückenelement (81) mit einem ersten (31) der Kontakte (31, 32) des Sicherungseinsatzes (30) verbindbar ist und wobei der Sicherungshalter (20) oder die Schaltersicherungseinheit (10) einen Sicherungs-Zustandsmelder (40) mit zwei Kontakten (42, 43) für eine elektrische Verbindung zu den Anschlußkontakten (60, 70) der Schaltersicherungseinheit (10) umfaßt,
**dadurch gekennzeichnet, daß**
ein erster Kontakt (42) des Sicherungs-Zustandsmelders (40) über eine elektrisch leitende Verbindung (91, 92, 82) direkt ausschließlich mit dem Brückenelement (81) und ein zweiter Kontakt (43) des Sicherungs-Zustandsmelders (40) über eine elektrisch leitende Verbindung (50, 51, 52, 53, 71) direkt mit dem zweiten Anschlußkontakt (70) der Schaltersicherungseinheit (10) verbindbar ist.

2. Schaltersicherungseinheit nach Anspruch 1, **dadurch gekennzeichnet, daß** der erste Kontakt (42) über einen Leiter (91) mit einem räumlich fixierten Ende einer das Brückenelement (81) mit Vorspannung belastenden Federvorrichtung (82) des Unterbrechungskontakts (80, 81, 82) verbunden ist, wobei die Federvorrichtung (82) aus leitendem Material besteht.

3. Schaltersicherungseinheit nach Anspruch 1 oder 2, **dadurch gekennzeichnet, daß** der Sicherungs-Zustandsmelder (40) eine optische Anzeige (41) umfaßt.

4. Schaltersicherungseinheit nach Anspruch 3, **dadurch gekennzeichnet, daß** der Sicherungs-Zustandsmelder (40) eine Leuchtdiode (41) und eine Platine (44) umfaßt.

5. Schaltersicherungseinheit nach Anspruch 3 oder 4, **dadurch gekennzeichnet, daß** die optische Anzeige (41) innerhalb eines Gehäuses (21) des Sicherungshalters (20) liegt.

6. Schaltersicherungseinheit nach Anspruch 5, **dadurch gekennzeichnet, daß** die optische Anzeige (41) durch ein in dem Gehäuse (21) des Sicherungshalters (20) und/oder in der Schaltersicherungseinheit (10) vorgesehenes Fenster (100) sichtbar ist.

7. Schaltersicherungseinheit nach einem der Ansprüche 3 bis 6, **dadurch gekennzeichnet, daß** ein lichtempfindlicher Sensor (110) zur Überwachung des Zustands der optischen Anzeige (41) vorgesehen ist.

8. Schaltersicherungseinheit nach Anspruch 7, **dadurch gekennzeichnet, daß** der lichtempfindliche Sensor (110) mit einer Steuervorrichtung zum Steuern der Schaltersicherungseinheit (10) oder eines Gesamtsystems verbunden ist.

9. Schaltersicherungseinheit nach einem der Ansprüche 7 oder 8, **dadurch gekennzeichnet, daß** die optische Anzeige (41) über einen Lichtwellenleiter (100, 101, 102) mit dem lichtempfindlichen Sensor (110) optisch verbunden ist.

10. Schaltersicherungseinheit nach einem der Ansprüche 7 bis 9, **dadurch gekennzeichnet, daß** das Fenster (100) in dem Sicherungshalter (20) und/oder in der Schaltersicherungseinheit (10) aus einem Teil des Lichtwellenleiters (100, 101, 102) besteht.

11. Schaltersicherungssystem, bestehend aus mindestens zwei Schaltersicherungseinheiten (10) nach einem der vorhergehenden Ansprüche.

12. Schaltersicherungssystem nach Anspruch 11, **dadurch gekennzeichnet, daß** eine Überwachungsleiste (200) mit je einem lichtempfindlichen Sensor (110) für jede Schaltersicherungseinheit (10) vorgesehen ist.

13. Schaltersicherungsystem nach Anspruch 12, **dadurch gekennzeichnet, daß** die Überwachungsleiste (200) mit einer Steuervorrichtung zur Steuerung des Schaltersicherungssystems verbunden ist.

## Claims

1. Fused switch unit (10) having two connecting contacts (60, 70) into which a fuse holder (20) can be inserted in order to hold a fuse link (30, 35) with a head contact (31) and a foot contact (32), in which case a first connecting contact (60) of the fused switch unit (10) can be connected via a controllable interruption contact (80) and by means of a bridging element (81) to a first (31) of the contacts (31, 32) of the fuse link (30), and in which the fuse holder (20) or the fused switch unit (10) has a fuse state indicating device (40) with two contacts (42, 43) for an electrical connection for the connecting contacts (60, 70) of the fused switch unit (10),
**characterized in that**
a first contact (42) of the fuse state indicating device (40) can be connected via an electrically conductive connection (91, 92, 82) directly and exclusively to the bridging element (81), and a second contact (43) of the fuse state indicating device (40) can be connected directly via an electrically conductive connection (50, 51, 52, 53, 71) to the second connecting contact (70) of the fused switch unit (10).

2. Fused switch unit according to Claim 1, **characterized in that** the first contact (42) is connected via a conductor (91) to a physically fixed end of a spring apparatus (82), which preloads the bridging element (81), of the interruption contact (80, 81, 82), with the spring apparatus (82) being composed of conductive material.

3. Fused switch unit according to Claim 1 or 2, **characterized in that** the fuse state indicating device (40) has a visual indication (41).

4. Fused switch unit according to Claim 3, **characterized in that** the fuse state indicating device (40) has a light-emitting diode (41) and a board (44),

5. Fused switch unit according to Claim 3 or 4, **characterized in that** the visual indication (41) is located within a housing (21) of the fuse holder (20).

6. Fused switch unit according to Claim 5, **characterized in that** the visual indication (41) can be seen through a window (100), which is provided in the housing (21) of the fuse holder (20) and/or in the fused switch unit (10).

7. Fused switch unit according to one of Claims 3 to 6, **characterized in that** a light-sensitive sensor (110) is provided in order to monitor the state of the visual indication (41).

8. Fused switch unit according to Claim 7, **characterized in that** the light-sensitive sensor (110) is connected to a control apparatus for controlling the fused switch unit (10), or for controlling an entire system.

9. Fused switch unit according to one of Claims 7 or 8, **characterized in that** the visual indication (41) is optically connected via an optical waveguide (100, 101, 102) to the light-sensitive sensor (110).

10. Fused switch unit according to one of Claims 7 to 9, **characterized in that** the window (100) in the fuse holder (20) and/or in the fused switch unit (10) comprises a part of the optical waveguide (100 101, 102).

11. Fused switch system, comprising at least two fused switch units (10) according to one of the preceding claims.

12. Fused switch system according to Claim 11, **characterized in that** a monitoring strip (200), in each case having a light-sensitive sensor (110), is provided for each fused switch unit (10).

13. Fused switch system according to Claim 12, **characterized in that** the monitoring strip (200) is connected to a control apparatus for controlling the fused switch system.

## Revendications

1. Unité coupe-circuit (10) comprenant deux contacts de raccordement (60, 70), dans laquelle est insérable un support de fusible (20) pour le logement d'une cartouche fusible (30, 35) avec un contact supérieur (31) et un contact inférieur (32), un premier contact de raccordement (60) de l'unité coupe-circuit (10) pouvant être relié au moyen d'un contact d'interruption (60) contrôlable avec un élément de pont (81) à un premier (31) des contacts (31, 32) de la cartouche fusible (30) et le support de fusible (20) ou l'unité coupe-circuit (10) comprenant un indicateur d'état de fusible (40) avec deux contacts (42, 43) pour une liaison électrique avec les contacts de raccordement (60, 70) de l'unité coupe-circuit (10),
**caractérisée en ce que**
un premier contact (42) de l'indicateur d'état de fusible (40) peut être relié au moyen d'une liaison (91, 92, 82) électroconductrice directement exclusivement avec l'élément de pont (81), et un second contact (43) de l'indicateur d'état de fusible (40) au moyen d'une liaison (50, 51, 52, 53, 71) électroconductrice directement avec le second contact de raccordement (70) de l'unité coupe-circuit.

2. Unité coupe-circuit selon la revendication 1, **caractérisée en ce que** le premier contact (42) est relié par un conducteur (91) avec une extrémité fixée localement d'un dispositif à ressort (82), sollicitant l'élément de pont (81) avec prétension, du contact d'interruption (80, 81, 82), le dispositif à ressort (82) étant à base de matériau conducteur.

3. Unité coupe-circuit selon la revendication 1 ou 2, **caractérisée en ce que** l'indicateur d'état de fusible (40) comprend un affichage (41) optique.

4. Unité coupe-circuit selon la revendication 3, **caractérisée en ce que** l'indicateur d'état de fusible (40) comprend une diode électroluminescente (41) et une platine (44).

5. Unité coupe-circuit selon la revendication 3 ou 4, **caractérisée en ce que** l'affichage (41) optique est disposé à l'intérieur d'un boîtier (21) du support de fusible (20).

6. Unité coupe-circuit selon la revendication 5, **caractérisée en ce que** l'affichage (41) optique est visible à travers une fenêtre (100) prévue dans le boîtier (21) du support de fusible (20) et/ou dans l'unité coupe-circuit (10).

7. Unité coupe-circuit selon l'une quelconque des revendications 3 à 6, **caractérisée en ce qu'**il est prévu un capteur (110) sensible à la lumière pour le contrôle de l'état de l'affichage (41) optique.

8. Unité coupe-circuit selon la revendication 7, **caractérisée en ce que** le capteur (110) sensible à la lumière est relié à un dispositif de commande pour la commande de l'unité coupe-circuit (10) ou d'un système global.

9. Unité coupe-circuit selon l'une quelconque des revendications 7 ou 8, **caractérisée en ce que** l'affichage (41) optique est relié optiquement au moyen d'un guide optique (100, 101, 102) au capteur (110) sensible à la lumière.

10. Unité coupe-circuit selon l'une quelconque des revendications 7 à 9, **caractérisée en ce que** la fenêtre (100) dans le support de fusible (20) et/ou dans l'unité coupe-circuit (10) comprend une partie du guide optique (100, 101, 102).

11. Système coupe-circuit comprenant au moins deux unités coupe-circuit (10) selon l'une quelconque des revendications précédentes.

12. Système coupe-circuit selon la revendication 11, **caractérisé en ce qu'**il est prévu une baguette de contrôle (200) avec un capteur (110) sensible à la lumière pour chaque unité coupe-circuit (110).

13. Système coupe-circuit selon la revendication 12, **caractérisé en ce que** la baguette de contrôle (200) est reliée à un dispositif de commande pour la commande du système coupe-circuit.
